# FASCICULE DE BREVET EUROPEEN

(11) **EP 0 279 746 B1**
(45) Date de publication et mention de la délivrance du brevet: **20.06.1990**
(21) Numéro de dépôt: 88400354.2
(22) Date de dépôt: 17.02.1988
(51) Int. Cl.: H01J 17/49

(54) **Panneau à plasma à quatre électrodes par point élémentaire d'image, et procédé de commande d'un tel panneau à plasma**
Plasmapaneel mit vier Elektroden pro Elementarbildpunkt und Verfahren zur Steuerung eines solchen Plasmapaneeles
Plasma panel having four electrodes per elementary image point, and method of controlling such a plasma panel

(30) Priorité: 20.02.1987 FR 8702205
(43) Date de publication de la demande: 24.08.1988
(73) Titulaire: THOMSON-CSF, 75008 Paris (FR)
(72) Inventeur: Gay, Michel, F-75008 Paris (FR); Delgrange, Louis, F-75008 Paris (FR); Specty, Michel, F-75008 Paris (FR)
(74) Mandataire: Guérin, Michel

(56) Documents cités:
- EP-A- 0 135 382
- US-A- 3 886 404
- IBM TECHNICAL DISCLOSURE BULLETIN, vol. 25, no. 7B, décembre 1982, pages 3610-3611, New York, US; M.O. ABOELFOTOH: "Cyclic gaseous discharge display panel"
- ELECTRONIC ENGINEERING, vol. 55, no. 681, septembre 1983, pages 165-175, Londres, GB; A. SOBEL: "Gas discharge displays"

## Description

La présente invention concerne les panneaux à plasma de type alternatif. Elle concerne également des procédés de commande de ces panneaux.

Les panneaux à plasma de type alternatif, tels qu'il sont actuellement commercialisés, sont constitués, comme cela est représenté schématiquement sur la figure 1, de deux dalles de verre 1 et 2 portant chacune un réseau d'électrodes parallèles entre elles xi, x₂, _{X3}..., yi, y₂, ys..., qui sont recouvertes d'une couche diélectrique 3. Les deux dalles sont montées et scellées de façon que les deux réseaux d'électrodes soient perpendiculaires entre eux et qu'il existe une très faible distance entre les deux couches diélectriques en vis-à-vis 3. Cet espace entre les deux couches diélectriques est rempli d'un gaz, généralement à base de néon. Chaque point élémentaire d'image est défini par l'intersection de deux électrodes perpendiculaires. L'affichage des informations se fait par allumage répété d'une décharge luminescente au sein du gaz grâce à des signaux d'adressage et d'entretien véhiculés par les électrodes. Les signaux d'adressage permettent de créer des décharges ou de supprimer la possibilité de décharges ultérieures pour les points élémentaires d'images sélectionnés. Les signaux d'entretien permettent la création de décharges périodiques pour les points élémentaires d'images qui sont allumés.

Cette structure de panneau à plasma à deux électrodes par point élémentaire d'image a pour avantages d'être de réalisation technologique simple, d'être robuste et d'utiliser des circuits de commande électrique bien connus. Cette structure présente cependant les deux inconvénients suivants :
- le nombre d'électrodes à connecter est important. Ainsi, dans le cas d'écrans à haute définition où l'on veut, par exemple commander un panneau comportant 1000 colonnes ayant chacune 1000 points élémentaires d'images, il faut connecter au minimum 2000 électrodes. En conséquence, les connexions à réaliser et les circuits de commande de ces écrans représentent en général un coût plus important que le panneau lui-même ;
- il s'est avéré en pratique difficile d'obtenir avec les panneaux à plasma à deux électrodes par point élémentaire d'image une autre couleur que le traditionnel rouge-orangé du néon.

En effet, l'obtention de lumière d'une autre couleur avec un bon rendement lumineux et à fortiori, la restitution de plusieurs couleurs simultanément, nécessite de déposer sur les couches de diélectrique 3 une ou plusieurs couches de luminophores convertissant en lumière visible le rayonnement ultraviolet généré par les décharges. Dans les structures classiques à deux électrodes par point élémentaire d'image, le dépôt de ces luminophores, leur positionnement par rapport aux électrodes et leur dégradation par les ions présents dans les décharges posent des problèmes.

D'autres structures de panneaux à plasma que la structure classique illustrée par la figure 1 ont été proposées. Aucune n'a donné entière satisfaction.

A titre d'exemple, on citera une structure de panneau à trois électrodes par point élémentaire d'image qui est décrite dans la demande de brevet EP-A 135 382. Cette structure est illustrée par la figure 2.

Chaque point élémentaire d'image est défini par deux électrodes 'parallèles et coplanaires X et Y et par une électrode Z perpendiculaire aux deux autres. Sur la figure 2, les trois électrodes X, Y et Z sont portées par la même dalle de verre 1. La couche diélectrique 3 isole les électrodes X et Y de l'électrode Z et recouvre aussi l'électrode Z. Par conséquent, la dalle de verre 2 ne porte aucune électrode et peut donc recevoir des luminophores, émettant par photoluminescence, la ou les couleurs souhaitées. Les signaux d'adressage sont appliqués aux électrodes croisées Z et X ou Z et Y et les signaux d'entretien sont appliqués aux électrodes parallèles X et Y. L'entretien est donc réalisé par création de décharges latérales entre les deux électrodes X et Y, parallèles et coplanaires.

Les demandes de brevet EP-A 135.382 et EP-A 157.248 décrivent des procédés de commande des panneaux à plasmas représentés sur la figure 2. Ces procédés permettent de réduire le nombre de circuits de commande, mais en contrepartie le nombre de connexions peut être augmenté.

Ainsi dans le cas d'un panneau comportant 1024 points élémentaires par colonne, selon le procédé de commande utilisé, le nombre de circuits de commande varie entre 64 (32 x 2) et 1025 (1024 + 1) et le nombre de connexions varie entre 1056 (1024 + 32) et 1025.

De plus, comme dans le cas des panneaux à deux électrodes par point élémentaire d'image, les circuits de commande sont complexes car les mêmes électrodes X ou Y servent à la fois à l'adressage et à l'entretien, et alors que les signaux d'adressage sont de faible puissance, les signaux d'entretien sont de forte puissance.

La présente invention concerne une nouvelle structure de panneau à plasma de type alternatif.

La présente invention concerne un panneau à plasma de type alternatif, comportant une pluralité de points élémentaires d'images, chaque point étant défini par des électrodes perpendiculaires entre elles, connectées à des circuits fournissant en fonctionnement des signaux d'addressage et des signaux d'entretien à chaque point élémentaire d'image, caractérisé en ce que chaque point élémentaire d'image est défini par trois élctrodes parallèles et coplanaires et par une électrode perpendiculaire aux trois autres, séparée des trois autres au moins par une couche diélectrique, deux des trois électrodes parallèles étant connectées à des circuits fournissant, en fonctionnement les signaux d'entretien, à chaque point élémentaire d'image, tandis que l'électrode perpendiculaire aux trois autres et celle des trois électrodes parallèles entre elles qui n'est pas connectée à un circuit fournissant en fonctionnement les signaux d'entretien, sont connectées à des circuits fournissant en fonctionnement les signaux d'addressage à chaque point élémentaire d'image.

L'invention concerne aussi des procédés de commande d'un tel panneau à plasma.

Parmi les principaux avantages du panneau selon l'invention, on peut citer :
- la simplification des circuits de commande.Dans le panneau selon l'invention, les fonctions d'adressage et d'entretien sont remplies par des électrodes distinctes. De plus, dans un premier mode de réalisation préféré de l'invention, les électrodes du panneau qui reçoivent les signaux d'entretien sont reliées en deux réseaux D et G. En conséquence, il suffit pour appliquer les signaux d'entretien de deux circuits de commande de forte puissance. De plus, dans un second mode de réalisation préféré de l'invention où par rapport au premier mode de réalisation préféré de l'invention, l'une des trois électrodes parallèles entre elles, celle qui véhicule les signaux d'addressage est commune à deux rangées voisines de points élémentaires d'images, on peut diminuer de moitié le nombre de circuits de commande pour l'addressage des points élémentaires qui sont reliés à ces électrodes. En conséquence, l'invention permet de diminuer le coût et la fiabilité des circuits de commande ;
- la diminution du nombre de connexions, en particulier dans les deux modes de réalisation préférés de l'invention évoqués dans le paragraphe précédant. Cette diminution ne nécessite aucun croisement d'électrodes et entraîne une diminution du coût;
- la possibilité d'addresser chaque point élémentaire d'image séparément. Ceci est particulièrement intéressant lorsque seule une partie de l'information affichée sur le panneau doit être modifiée. Avec les panneaux selon l'invention, il est tout à fait possible de réaliser un addressage du panneau ligne par ligne ou point par point ;
- une amélioration de la luminance, à consommation égale par rapport aux panneaux standards à deux électrodes par point élémentaire d'image.

D'autres objets, caractéristiques et résultats de l'invention ressortiront de la description suivante, donnée à titre d'exemple non limitatif et illustrée par les figures annexées qui représentent :
- les figures 1 et 2, des schémas illustrant la structure de deux modes de réalisation de panneaux à plasma selon l'Art Antérieur ;
- la figure 3, un schéma représentant les quatre électrodes définissant chaque point élémentaire d'image dans les panneaux à plasmas selon l'invention ;
- les figures 4 et 6, deux modes de réalisation représentés de façon schématique de panneaux à plasma selon l'invention ;
- les figures 5a à d et 7a à d, des signaux de commande des panneaux des figures 4 et 6 ;
- la figure 8, une variante de la figure 3.

Sur les différentes figures, les mêmes repères désignent les mêmes éléments, mais, pour des raisons de clarté, les cotes et proportions des divers éléments ne sont pas respectées.

Dans le panneau à plasma selon l'invention, chaque point élémentaire d'image est défini par quatre électrodes, comme cela est représenté schématiquement sur la figure 3.

Sur la figure 3, on montre qu'un point élémentaire d'image est défini d'une part par trois électrodes parallèles G, D, X et d'autre part par une électrode Y perpendiculaire aux trois autres.

Les trois électrodes G, D, X sont situées dans un même plan, sur un même support, qui peut être l'une des deux dalles de verre 1 ou 2 que comporte le panneau - voir par exemple sur la figure 1 relative à l'Art Antérieur, les deux dalles de verre qui portent les références 1 et 2.

L'électrode Y est séparée des trois autres éiec- trodes G, D, X au moins par une couche diélectrique.

Sur la figure 3, l'électrode Y est portée par la même dalle de verre 1 ou 2 que les électrodes G, D, X ; dans ce cas une couche diélectrique non représentée sur la figure 3, sépare les électrodes G, D, X et Y et recouvre aussi la ou les électrodes situées vers l'intérieur du panneau. L'électrode Y peut aussi être portée par l'autre dalle de verre que celle qui porte les électrodes G, D, X. Dans ce cas une couche de diélectrique recouvre l'électrode Y et une autre couche de diélectrique recouvre les électrodes G, D, X. Sur la figure 1, on a désigné par la référence 3 ces couches de diélectrique qui recouvrent les électrodes.

Deux des trois électrodes parallèles, par exemple les électrodes G et D servent à véhiculer les signaux d'entretien. Il s'agit donc d'un entretien de type coplanaire. Les deux électrodes perpendiculaires X et Y servent à véhiculer les signaux d'adressage.

Il est donc clair que dans les panneaux à plasma selon l'invention les fonctions d'adressage et d'entretien sont remplies par des électrodes distinctes ce qui permet d'utiliser des circuits électroniques bien adaptés à la forte puissance requise par les signaux d'entretien et à la faible puissance requise par les signaux d'adressage permettant d'utiliser des circuit à haut impédance. Il est également clair que les panneaux à plasma selon l'invention permettent d'adresser chaque point élémentaire d'image séparément, puisque l'adressage de chaque point est réalisé par deux électrodes perpendiculaires données. L'adressage peut aussi se faire bien entendu ligne par ligne.

Sur la figure 4, on a représenté de façon schématique, c'est-à-dire seulement par ses électrodes, un panneau à plasma selon l'invention.

Le panneau de la figure 4 comporte quatre lignes et quatre colonnes de point élémentaires d'images.

Comme sur la figure 3, chaque point élémentaire d'image est défini par quatre électrodes Y et G, D, X.

Sur la figure 4, on a désigné par Y₁ à Y₄, G₁ à G₄, Di à D₄ et Xi à X₄ les électrodes utilisées.

Les électrodes Gi à G₄ d'une part et Di à D₄ d'autre part sont reliées entre elles et créent deux réseaux appelés G et D.

La création des deux réseaux D et G permet de limiter à deux le nombre de circuits E₁ et E₂, fournissant en fonctionnement les signaux d'entretien à chaque point élémentaire d'image, et nécessaires au fonctionnement du panneau. De plus, le nombre de connexions du panneau est diminué.

Les électrodes Yi à Y₄ et Xi à X₄ sont reliées à des circuits appelés Ai à A₈ qui fournissent en fonctionnement les signaux d'addressage à chaque point élémentaire d'image.

Sur les figures 5a, b, c et d, on a représenté les signaux véhiculés par les électrodes Yj, Xi, avec i = 1 à 4 et j = 1 à 4, D et G de façon à réaliser l'adressage et l'entretien des points élémentaires d'images d'un panneau selon l'invention. Ce qui est représenté sur les figures 5a à d ne constitue qu'un procédé de commande parmi d'autres d'un panneau selon l'invention.

Au dessus de la figure 5a, on a indiqué comment se répartissent en fonction du temps t, porté en abscisse, les différentes phases 1, 2, 3, 4, 5 que comporte la commande du panneau.

La phase 1 est une phase d'initialisation pendant laquelle on crée une décharge entre toutes les électrodes Xᵢ et Yj du panneau de façon à conduire vers chaque électrode Xi des charges d'un signe donné. Ces charges se localisent dans l'espace correspondant à l'intersection des électrodes Xi et Yj. pour cela, on voit sur les figures 5a et b que pendant la phase 1, on applique à l'électrode Yj une impulsion de tension positive de valeur +Vy et on applique à l'électrode Xⱼ une impulsion de tension négative de valeur -Vx, Vy et Vx étant des valeurs positives. Entre les électrodes Xi et Yj considérées, est créée une différence de potentiel suffisante pour créer une décharge.

Au cours de la phase 2 s'effectue le transfert des charges créés sur l'électrode Xi au cours de la phase 1 sur l'électrode D. Cela est réalisé en maintenant au potentiel de référence pris égal à OV par exemple, les électrodes Yj et G et en appliquant sur les électrodes Xᵢ et D des créneaux de tension d'amplitude successivement égale à +V₁ et -V₂ et en opposition de phase sur les électrodes Xi et D. Ainsi on crée entre l'électrode Xᵢ et l'électrode D, une décharge ou un nombre impair de décharges. Chaque décharge a pour effet d'inverser le signe des charges ainsi transférées sur l'électrode D. Un nombre impair de décharges conduit à un résultat identique et bien stable.

La phase 3 est une phase d'addressage au cours de laquelle, il est possible de créer une décharge entre les électrodes Xi et Yj, si l'on désire allumer un point élémentaire d'image donné. On réalise donc un adressage sélectif de chaque point élémentaire d'image que l'on appelle aussi adressage aléatoire. Dans le mode de réalisation des signaux de commande représenté sur les figure 5a à d, les électrodes D et G sont à 0 Volt pendant la phase 3. L'électrode Yj reçoit une impulsion de tension égale à +Vy. En ce qui concerne l'électrode Xi, elle passe à -Vx si l'on désire mettre à l'état allumé le point élémentaire d'image considéré. Si l'on désire éteindre un point élémentaire d'image ou le conserver à l'état éteint, il suffit que les deux tensions indiquées précédemment ne soient pas présentes simultanément sur les deux électrodes Yj et Xi .

Au cours de la phase 3, dans le cas où il se produit l'allumage du point élémentaire d'image, il y a inversion des charges stockées sur l'électrode Xi.

Au cours de la phase 4, il y a une succession de décharges entre les électrodes Xi et D. Cela est obtenu en appliquant à ces électrodes des créneaux de tension, en opposition de phase, d'amplitude égale successivement à +Vi et -V₂.

La phase 5 est une phase d'entretien au cours de laquelle les électrodes Yj et Xi sont au potentiel de référence, égal à 0 Volt par exemple et les électrodes D et G reçoivent des créneaux de tension en opposition de phase, d'amplitude égale successivement à +V₁ et -V₂. Il y a donc création d'une succession de décharges entre les électrodes D et G.

On réalise bien un adressage aléatoire permettant d'allumer ou d'éteindre un point élémentaire d'image sans que cela modifie l'état des autres points élémentaires d'image car lors des phases 1 et 3, il faut appliquer des signaux sur les électrodes Xi et Yj. D'autres adressages non aléatoires sont possibles avec la même structure, par exemple l'adressage ligne par ligne.

La figure 6 représente un autre mode de réalisation d'un panneau selon l'invention. Ce panneau diffère de celui de la figure 4 par le fait que les électrodes X₂ et X₄ sont supprimées et que les électrodes Xi et Xs reliées aux circuits As et A₇ sont communes à deux colonnes de points élémentaires d'images voisines. Ce mode de réalisation permet donc de diminuer le nombre de connexions et le nombre de circuits de sélection, tout en conservant la possibilité de réaliser un adressage aléatoire .

Dans le mode de réalisation de la figure 6, pour un panneau comportant 1024 rangées de points élémentaires d'images, il faudra utiliser seulement deux circuits d'entretien de forte puissance et seize circuits d'adressage de basse puissance, ayant chacun 32 bits. Alors que les panneaux connus jusqu'à présent nécessitaient au minimum 64 circuits d'entretien.

Pour n rangées de points élémentaires d'images, les panneaux selon l'invention ne nécessitent que n/2 + 2 connexions sur l'une des faces du panneau et n connexions sur l'autre face.

Sur les figures 7a, b, c, d, on a représenté un exemple des signaux d'adressage Yj, Xi, D et G du panneau de la figure 6.

Un tel panneau nécessite la succession de deux types de phases que l'on a appelées les phases 10, 20, 30, 40, 50 et les phases 100, 200, 300, 400, 500. Les phases 10 à 50 permettent d'adresser les points élémentaires d'images situés à gauche des électrodes Xi et X₃. Les phases 100 à 500 permettent d'adresser les points élémentaires d'images situés à droite des électrodes Xi et Xs, et pour lesquels le rôle des électrodes G et D est inversé par rapport aux points élémentaires d'images situés à gauche des électrodes Xi et X₃.

Les signaux de commande représentés sur les figures 7a à d pendant les phases 10, 20, 30, 40, 50 sont identiques aux signaux de commande représentés sur les figures 5a à d. Les signaux de commande représentés sur les figures 7a à g pendant les phases 100 à 500 diffèrent de ceux des phases 10 à 50, seulement en ce qui concerne les signaux appliqués aux électrodes D et G qui ont été intervertis.

Cette modification correspond à la position des électrodes sur la figure 6, où les électrodes Xi et Xs sont encadrées à gauche par les électrode D₁ et Ds et à droite par les électrodes G₂ et G₄.

Pendant la phase d'adressage 20, le transfert de charges décrit en ce qui concerne la phase 2 ne se produit qu'entre les électrodes X₁, Xₛ et leurs électrodes voisines Dᵢ et Dₛ. Par contre, ce transfert ne se produit pas entre les électrodes X₁, X₃ et les électrodes D₂ et D₄, car les électrodes G₂ et G₄ sont intercalées entre les électrodes X₁, D₂ et Xs, D₄. En conséquence, pendant la phase 30, seuls les points élémentaires d'images situées à gauche des électrodes Xᵢ et X₃ peuvent être adressés car les impulsions d'entretien qui ont eu lieu pendant la phase 20 n'ont pu se produire qu'entre les électrodes D₁, Xi et Ds, Xs.

Pendant la phase 200 au contraire, il ne peut y avoir d'impulsions d'entretien qu'entre les électrodes G₂ et Xi et G₄ et Xs. En conséquence, pendant la phase 300 seuls les points élémentaires d'images situés à droite des électrodes Xi et Xs peuvent être adressés.

Comme dans le cas de la figure 5, les signaux d'adressage de la figure 7 ne sont donnés qu'à titre d'exemple.

Il est bien entendu que l'invention concerne également les panneaux à plasma dans lequels, comme sur la figure 6, une électrode telle que Xᵢ, Xₛ..., servant à l'adressage, est commune à deux rangées de points élémentaires d'images voisines, mais pour lesquels, contrairement à ce qui est représenté sur la figure 6, les électrodes Di à D₄ et Gi à G₄ ne sont pas reliées selon deux réseaux D et G.

Sur la figure 8, on a représenté un mode de réalisation particulier d'un panneau selon l'invention dans lesquel les électrodes G, D, X parallèles entre elles ne sont plus en forme de bande mais sont crê- nelées. Cette forme des électrodes permet de mieux localiser les décharges correspondant à chaque point élémentaire d'image. Il est clair que les décharges restent localisées entre les portions d'électrodes qui sont le plus rapprochées.

Sur la figure 8, on a représenté aussi une électrode Z, parallèle et coplanaire aux électrodes Y, qui sert également à localiser les décharges à chaque point élémentaire d'image.

Ces électrodes Z, don il est question dans la demande de brevet EP-A 125.382 déjà cité, sont dites électrodes de séparation. Elles peuvent être soit électriquement flottantes, soit connectées à une source de tension.

## Revendications

1. Panneau à plasma de type alternatif, comportant une pluralité de points élémentaires d'images, chaque point étant défini par des électrodes perpendiculaires entre elles, connectées à des circuits fournissant en fonctionnement des signaux d'adressage et des signaux d'entretien à chaque point élémentaire d'image, caractérisé en ce que chaque point élémentaire d'image est défini par trois électrodes parallèles et coplanaires (G,D,X) et par une électrode (Y) perpendiculaire aux trois autres, séparée des trois autres au moins par une couche diélectrique, deux des trois électrodes parallèles (G,D) étant connectées à des circuits fournissant, en fonctionnement des signaux d'entretien, à chaque point élémentaire d'image, tandis que l'électrode perpendiculaire aux trois autres (Y) et celle (X) des trois électrodes parallèles entre elles qui n'est pas connectée à un circuit fournissant en fonctionnement les signaux d'entretien, sont connectées à des circuits fournissant en fonctionnement les signaux d'adressage à chaque point élémentaire d'image.

2. Panneau selon la revendication 1, caractérisé en ce que les deux électrodes parallèles entre elles connectées à des circuits fournissant en fonctionnement les signaux d'entretien à chaque point élémentaire d'image sont reliées aux autres électrodes similaires du panneau de façon à constituer deux réseaux d'électrodes (D,G) reliées à deux circuits (Ei, E₂) fournissant en fonctionnement les signaux d'entretien à chaque point élémentaire d'image.

3. Panneau selon l'une des revendications 1 ou 2, caractérisé en ce que celle (Xi, Xs) des trois électrodes parallèles entre elles qui est connectée à un circuit (A₅, A₇) fournissant en fonctionnement les signaux d'adressage à chaque point élémentaire d'image est commune à deux rangées voisines de points élémentaires d'images et en ce que le panneau à plasma comporte la répétition suivante de groupes de cinq électrodes parallèles entre elles :
- une première et une deuxième électrodes (Gi, D₁) reliées à des circuits (E₂, Eᵢ) fournissant en fonctionnement les signaux d'entretien à chaque point élémentaire d'image ;
- une troisième électrode (Xi) connectée à un circuit (As) fournissant en fonctionnement les signaux d'adressage à chaque point élémentaire d'image ;
- une quatrième et une cinquième électrodes (G₂,D₂) connectées à des circuits (E₂, Ei) fournissant en fonctionnement les signaux d'entretien à chaque point élémentaire d'image, la quatrième électrode recevant les mêmes signaux que la première, et la cinquième électrode recevant les mêmes signaux que la deuxième.

4. Panneau selon l'une des revendications 1 à 3, caractérisé en ce que les trois électrodes parallèles et coplanaires (G,D,X) ont une forme crênelée de façon à permettre une meilleure localisation des décharges entre électrodes parallèles.

5. Panneau selon l'une des revendications 1 à 4, caractérisé en ce que chaque point élémentaire d'image comporte une électrode de séparation (Z), sensiblement parallèle à l'électrode (Y) perpendiculaire aux trois autres.

6. Procédé de commande d'un panneau selon l'une des revendications 1 à 5, caractérisé en ce qu'il comporte la répétition des cinq phases suivantes :
- une première phase au cours de laquelle est créée une décharge entre les deux électrodes (X,Y) recevant les signaux d'adressage ;
- une seconde phase au cours de laquelle est créée au moins une décharge entre celle (X) des trois électrodes parallèles et coplanaires recevant les signaux d'adressage et l'une des deux autres électrodes parallèles et coplanaires (G ou D) ;
- une troisième phase au cours de laquelle, lorsque l'on désire inscrire un point élémentaire d'image, on crée une décharge entre les deux électrodes recevant les signaux d'adressage (X,Y) ;
- une quatrième phase au cours de laquelle est créée une succession de décharges entre les électrodes sollicitées au cours de la seconde phase ;
- une cinquième phase au cours de laquelle est créée une succession de décharges entre les électrodes (D,G) recevant les signaux d'entretien.

7. Procédé de commande d'un panneau selon la revendication 3, caractérisé en ce qu'il comporte la répétition des cinq phases définies dans la revendication 6, avec au cours de la deuxième et de la quatrième phases des décharges entre celle (X) des trois électrodes parallèles et coplanaires recevant les signaux d'adressage et l'une des deux autres électrodes parallèles et coplanaires (G ou D), puis la répétition des cinq phases définies dans la revendication 6, avec au cours de la deuxième et de la quatrième phases des décharges entre celle (X) des trois électrodes parallèles et coplanaires recevant les signaux d'adressage et celle des deux autres électrodes parallèles et coplanaires qui n'a pas été utilisée dans les cinq phases précédentes.

## Claims

1. A plasma screen of the alternating type, comprising a plurality of elementary image dots, of which each dot is defined by electrodes which are perpendicular to each other, connected with circuits supplying addressing signals and maintain signals at each elementary image dot during operation, characterized in that each elementary image dot is defined by three parallel and coplanar electrodes (G, D and X) and by an electrode (Y) perpendicular to the three others, separated from the three others at least by a dielectric layer, two of the three parallel electrodes (G and D) being connected with circuits which during operation supply maintain signals at each elementary image dot, whereas the electrode (Y) which is perpendicular to the three others, and the electrode (X) of the three mutually parallel electrodes which is not connected to a circuit, which during operation supplies maintain signals, are connected with circuits which during operation supply addressing signals to each elementary image dot.

2. The screen as claimed in claim 1, characterized in that the two mutually parallel electrodes connected with circuits, which during operation supply maintain signals at each elementary image dot, are connected with other similar electrodes of the screen in such a manner as to constitute two electrode networks (D and G) connected with two circuits (Ei and E₂) which during operation supply maintain signals at each elementary image dot.

3. The screen as claimed in either of the claims 1 and 2, characterized in that the electrode (Xᵢ, X₂) of the three mutually parallel electrodes which is connected with a circuit (A₅ and A⁻⁻₇⁻) supplying addressing signals during operation to each elementary dot of the image, is common to two adjacent rows of elementary image dots and in that the plasma screen comprises the following scheme of repetition of groups of five mutually parallel electrodes:
- a first and a second electrode (Gi and D₁) connected to circuits (E₂ and E₁) supplying maintain signals to each elementary image dot during operation;
- a third electrode (Xᵢ) connected with a circuit (As) supplying addressing signals to each elementary image dot during operation; and
- a fourth and a fifth electrode (G₂ and D₂) connected with circuits (E₂ and Ei) supplying maintain signals to each elementary image dot during operation, the fourth electrode receiving the same signals as the first electrode and the fifth electrode receiving the same signals as the second electrode.

4. The screen as claimed in any one of the preceding claims 1 through 3, characterized in that the three parallel and coplanar electrodes (G, D and X) have a crenelated form in such a manner as to permit improved localization of discharges between parallel electrodes.

5. The screen as claimed in any one of the preceding claims 1 through 4, characterized in that each elementary image dot comprises a separating electrode (Z), same being substantially parallel to the electrode (Y) which is perpendicular to the three others.

6. A method for operating a screen as claimed in any one of the preceding claims 1 through 5, characterized in that it comprises a five phase repetition scheme as follows:
- a first phase in the course of which a discharge is created between the two electrodes (X and Y) receiving the addressing signals;
- a second phase in the course of which a discharge is created between the electrode (X) of the three parallel and coplanar electrodes receiving the addressing signals and one of the two other parallel and coplanar electrodes (G or D);
- a third phase in the course of which, in the event the writing of an elementary image dot being desired, a discharge is created between the two electrodes receiving the addressing signals (X and Y);
- a fourth phase during the course of which a succession of discharges is created between, the electrodes which are actuated during the course of the second phase; and
- a fifth phase during the course of which a succession of discharges is created between the electrodes (D and G) receiving the maintain signals.

7. The method of operating a screen as claimed in claim 3, characterized in that it comprises the repetition of the five phases as defined in claim 6, with (during the course of the second and the fourth phases) discharges between the electrode (X) of the three parallel and coplanar electrodes receiving the addressing signals and one of the two other parallel and coplanar electrodes (G or D), then the repetition of the five phases defined in claim 6 with (during the course of the second and the fourth phase) discharges between the electrode (X) of the three parallel and coplanar electrodes receiving address signals and the electrode of the other parallel and coplanar electrodes which has not been used in the five preceding phases.

## Patentansprüche

1. Plasmaschirm vom Wechselspannungstyp, mit mehreren elementaren Bildpunkten, von denen jeder durch zueinander senkrechte Elektroden definiert ist, welche mit Schaltungen verbunden sind, die im Betrieb Adressignale und Auffrischsignale an jeden elementaren Bildpunkt abgeben, dadurch gekennzeichnet, daß jeder elementare Bildpunkt durch drei parallele und koplanare Elektroden (G, D, X) sowie durch eine Elektrode (Y) definiert ist, die senkrecht zu den drei anderen sowie von den drei anderen wenigstens durch eine dielektrische Schicht getrennt ist, wobei zwei der drei parallelen Elektroden (G, D) mit Schaltungen verbunden sind, die im Betrieb die Auffrischsignale an jeden elementaren Bildpunkt liefern, während die zu den anderen Elektroden senkrechte Elektrode (Y) und diejenige (X) der drei untereinander parallelen Elektroden, die nicht mit einer Schaltung verbunden ist, welche im Betrieb die Auffrischsignale liefert, mit Schaltungen verbunden sind, welche im Betrieb die Adressignale für jeden elementaren Bildpunkt liefern.

2. Schirm nach Anspruch 1, dadurch gekennzeichnet, daß die zwei zueinander parallelen Elektroden, die an Schaltungen angelegt sind, welche im Betrieb die Auffrischsignale an jeden elementaren Bildpunkt liefern, mit den weiteren gleichartigen Elektroden des Schirmes in solcher Weise verbunden sind, daß zwei Raster von Elektroden (D, G) gebildet werden, die mit zwei Schaltungen (Eᵢ, E2) verbunden sind, welche im Betrieb die Auffrischsignale für jeden elementaren Bildpunkt liefern.

3. Schirm nach Anspruch 1 oder 2, dadurch gekennzeichnet, daß diejenige (Xi, X₃) der drei untereinander parallelen Elektroden, welche mit einer Schaltung (Aₛ, A₇) verbunden ist, die im Betrieb die Adressignale für jeden elementaren Bildpunkt liefern, mit zwei benachbarten Reihen von elementaren Bildpunkten verbunden ist, und daß der Plasmaschirm die folgende Wiederholung von Gruppen aus fünf zueinander parallelen Elektroden umfaßt:
- eine erste sowie eine zweite Elektrode (G₁, Di) welche mit Schaltungen (E2, Ei) verbunden sind, die im Betrieb die Auffrischsignale jedem elementaren Bildpunkt zuführen;
- eine dritte Elektrode (Xᵢ), die mit einer Schaltung (Aₛ) verbunden ist, welche im Betrieb die Adressignale jedem elementaren Bildpunkt zuführt;
- eine vierte sowie eine fünfte Elektrode (G₂, D₂), die mit Schaltungen (E2 Eᵢ) verbunden sind, welche im Betrieb die Auffrischsignale jedem elementaren Bildpunkt zuführen, wobei die vierte Elektrode dieselben Signale wie die erste empfängt und die fünfte Elektrode dieselben Signale wie die zweite.

4. Schirm nach einem der Ansprüche 1 bis 3, dadurch gekennzeichnet, daß die drei parallelen und koplanaren Elektroden (G, D, X) die Form eines Rechtecksignals aufweisen, so daß eine bessere Lokalisierung der Entladungen zwischen den parallelen Elektroden ermöglicht wird.

5. Schirm nach einem der Ansprüche 1 bis 4, dadurch gekennzeichnet, daß jeder elementare Bildpunkt eine Trennelektrode (Z) aufweist, die im wesentlichen parallel zu der Elektrode (Y) ist, die zu den drei anderen senkrecht ist.

6. Verfahren zur Steuerung eines Schirmes nach einem der Ansprüche 1 bis 5, dadurch gekennzeichnet, daß es die Wiederholung der folgenden fünf Phasen umfaßt:
- eine erste Phase, bei welcher eine Entladung zwischen den zwei Elektroden (X, Y) erzeugt wird, welche die Adressignale empfangen;
- eine zweite Phase, bei welcher wenigstens eine Entladung zwischen derjenigen (X) der drei parallelen und koplanaren Elektroden, welche die Adressignale empfängt, und einer der zwei anderen parallelen und koplanaren Elektroden (G oder D) erzeugt wird;
- eine dritte Phase, bei weicher - wenn ein elementarer Bildpunkt eingeschrieben werden soll - eine Entladung zwischen den zwei Elektroden erzeugt wird, welche die Adressignale (X, Y) empfangen;
- eine vierte Phase, bei welcher eine Aufeinanderfolge von Entladungen zwischen den während der zweiten Phase erregten Elektroden erzeugt wird;
- eine fünfte Phase, während welcher eine Aufeinanderfolge von Entladungen zwischen den Elektroden (D, G) erzeugt wird, welche die Auffrischsignale empfangen.

7. Verfahren zur Steuerung eines Schirmes nach Anspruch 3, dadurch gekennzeichnet, daß es die Wiederholung der fünf im Anspruch 6 definierten Phasen umfaßt, wobei im Verlauf der fünften und der vierten Phase Entladungen zwischen derjenigen (X) der drei parallelen und koplanaren Elektroden, welche die Adressignale empfangen, und einer der zwei anderen parallelen und koplanaren Elektroden (G oder D) stattfinden, sowie anschließend die Wiederholung dieser fünf in Anspruch 6 definierten Phasen, wobei im Verlauf der zweiten und der vierten Phase Entladungen zwischen derjenigen (X) der drei parallelen und koplanaren Elektroden, welche die Adressignale empfangen, und derjenigen der zwei anderen parallelen und koplanaren Elektroden stattfinden, die in den fünf vorausgehenden Phasen nicht verwendet wurde.
